# EUROPÄISCHE PATENTSCHRIFT

(11) **EP 0 729 637 B1**
(45) Veröffentlichungstag und Bekanntmachung des Hinweises auf die Patenterteilung: **09.07.1997**
(21) Anmeldenummer: 94931508.9
(22) Anmeldetag: 27.10.1994
(51) Int. Cl.: H01H 33/88

(54) **ELEKTRISCHER DRUCKGASSCHALTER**
ELECTRICAL GAS-BLAST SWITCH
DISJONCTEUR ELECTRIQUE A GAZ COMPRIME

(30) Priorität: 19.11.1993 DE 4339923
(43) Veröffentlichungstag der Anmeldung: 04.09.1996
(73) Patentinhaber: SIEMENS AKTIENGESELLSCHAFT, 80333 München (DE)
(72) Erfinder: ROLFF, Klaus-Peter, D-13465 Berlin (DE)
(86) Internationale Anmeldenummer: DE9401298
(87) Internationale Veröffentlichungsnummer: WO9514303

(56) Entgegenhaltungen:
- DE-A- 2 618 087
- DE-A- 3 231 169

## Beschreibung

Die Erfindung betrifft einen elektrischen Druckgasschalter mit mindestens einem feststehenden Kontaktstück und einem von einem Antrieb bewegbaren Schaltstück, mit einer Kompressionseinrichtung mit einem Kompressionskolben und einem Kompressionszylinder, von denen wenigstens einer beim Ausschaltvorgang von dem Antrieb aus einer Einschaltstellung unter Verminderung eines von ihnen begrenzten Kompressionsraumes verschiebbar ist, und mit einem Anker, der vom Magnetfeld eines abschaltstromerregbaren Stators axialbewegbar ist, wobei mit dem Anker ein Antriebskolben mechanisch verbunden ist, der eine Kompressionskammer begrenzt, und wobei Anker und Stator derart angeordnet sind, daß das Magnetfeld bereits in der Einschaltstellung der Kompressionseinrichtung eine Ankerbewegung bewirkt.

Aus der DE-A 32 31 169 ist ein elektrischer Druckgasschalter der eingangs genannten Art bekannt, bei dem die magnetische Wirkung des Abschaltstromes für eine Löschgaskompression ausgenutzt wird. Jedoch wird das so komprimierte Löschgas zu einem ungünstigen Zeitpunkt freigegeben.

Bei einem weiteren bekannten (DE-A1-40 10 007) elektrischen Druckgasschalter ist mindestens ein feststehendes Kontaktstück mit einem Anschlußstück bedarfsweise über ein von einem Antrieb bewegbares Schaltstück verbindbar. Eine Kompressionseinrichtung mit einem Kompressionskolben und einem Kompressionszylinder umgibt den zwischen Kontaktstück und Anschlußstück bestehenden Lichtbogenraum. Beim Ausschaltvorgang wird der Kompressionskolben relativ zu dem Kompressionszylinder verschoben, wobei der von ihnen begrenzte Kompressionsraum zum Erzeugen einer Löschgasströmung vermindert wird. Um die magnetische Wirkung des Abschaltstroms zur Antriebsunterstützung zu nutzen, ist ein Anker über eine Stange mit dem Kompressionskolben verbunden. Nachdem der Kompressionszylinder während des Ausschaltvorgangs um eine bestimmte Wegstrecke im Sinne einer Kontakttrennung bewegt ist, gelangt der als Teil der Kolbenstange ausgebildete, aus ferromagnetischem Material bestehende Anker in den Wirkbereich des Magnetfeldes eines abschaltstromerregten Stators. In diesem Moment wird der Kompressionskolben gegenläufig zur Bewegung des Kompressionszylinders beschleunigt und verursacht eine Löschgasdruckerhöhung während des Ausschaltvorgangs.

Eine bekannte (DE-A1-40 10 006) Variante einer Antriebsunterstützung durch die magnetische Wirkung des Abschaltstroms enthält mindestens einen am Kompressionszylinder befestigten Anker, der beim Ausschaltvorgang nach einer Teilbewegungsstrecke des Kompressionszylinders in einen Schlitz eines Jochs eintaucht und ab diesem Zeitpunkt die Kompressionszylinderbewegung unterstützt.

Bei einem weiteren bekannten Druckgasschalter (DE-C2-31 41 324) fließt der Nennstrom über den Kompressionszylinder. Erst nach einer Teilbewegung des Kompressionszylinders beim Ausschaltvorgang kommutiert der Abschaltstrom auf eine Gradientenspule, die eine Ringkolbenbewegung zur direkten Unterstützung der Lichtbogenbeblasung erzeugt.

Die Aufgabe der Erfindung besteht in der Schaffung eines Druckgasschalters, der bei vergleichsweise geringem erforderlichen Hub des Kompressionszylinders eine Beblasung des Lichtbogens mit einem relativ hohen Anfangslöschgasdruck ermöglicht.

Diese Aufgabe wird erfindungsgemäß bei einem elektrischen Druckgasschalter der eingangs genannten Art dadurch gelost, daß die dem Kompressionsraum abgewandte Seite des Kompressionskolbens mit dem Kompressionskammerdruck beaufschlagt ist, so daß eine Kompressionskammerdruckerhöhung eine Bewegung des Kompressionskolbens in Richtung auf den Kompressionszylinder bewirkt.

Ein wesentlicher Vorteil der Erfindung besteht darin, daß ein auftretender Kurzschluß- oder Abschaltstrom bereits vor dem Auslösen des Schalters noch in der Einschaltstellung der Kompressionseinrichtung die Axialbewegung des Ankers erzeugt. Dadurch baut sich in der Kompressionskammer ein erheblicher Druck auf, der die kompressionsraumferne Seite des Kompressionskolbens beaufschlagt. Der Kompressionskolben bewegt sich dadurch dem Kompressionszylinder entgegen, so daß der von ihnen begrenzte Kompressionsraum vorab vermindert wird. Dadurch baut sich in dem Kompressionsraum ein erheblich erhöhter Anfangsdruck auf, bevor der Antrieb den eigentlichen Ausschaltvorgang beginnt. Der erhöhte Anfangsdruck des Löschgases wirkt sich vorteilhaft auf die Beblasung des beim Abschaltvorgang zündenden Lichtbogens aus. Der Hub des Kompressionszylinders kann entsprechend kürzer ausgelegt sein. Je nach Auslegung der Kompressionskammer kann in dieser ein derart hoher Überdruck erzeugt sein, daß die anschließende Ausschaltbewegung des Kompressionszylinders unterstützt wird.

Zur Erhöhung der Durchflutung und einer guten Ausnutzung der magnetischen Wirkung des Abschaltstroms sieht eine bevorzugte Weiterbildung der Erfindung vor, daß der Stator eine Spule ist. Eine diesbezüglich konstruktiv bevorzugte Ausgestaltung besteht darin, daß die Spule aus einem Abschnitt eines Anschlußstücks besteht, dessen Wandung von einem schraubenartig gewundenen Radialschlitz durchzogen ist.

Die Erfindung wird nachfolgend anhand eines zeichnerisch dargestellten Ausführungsbeispiels weiter erläutert; es zeigen:
Figur 1 einen erfindungsgemäßen Druckgasschalter in Schnittdarstellung,
Figur 2 den Schnitt entlang II-II gemäß Figur 1,
Figur 3 den Schnitt entlang III-III gemäß Figur 1,
Figur 4 den Schnitt entlang IV-IV gemäß Figur 2,
Figur 5 den Schnitt entlang V-V gemäß Figur 3 und
Figur 6 den Schnitt entlang VI-VI gemäß Figur 3.

Der Druckgasschalter hat ein feststehendes Kontaktstück 1 und ein diesem im festen Abstand koaxial gegenüberstehendes Anschlußstück 2. Das Kontaktstück und das Anschlußstück sind über ein bewegbares Schaltstück 3 elektrisch verbindbar. Das Schaltstück ist über eine Schaltstange 5 und eine Antriebsgabel 6 mit einem nicht näher dargestellten mechanischen Antrieb 7 verbunden. Das Schaltstück 3 ist mit einem Kompressionszylinder 8 fest verbunden. Dieser begrenzt mit einem axial verschiebbaren Kompressionskolben 9 mit darauf angeordnetem Füllkörper 10 einen Kompressionsraum 12 der Kompressionseinrichtung 14. Der Kompressionszylinder 8 ist über die Schaltstange 5 ebenfalls mit dem Antrieb 7 verbunden. Figur 1 zeigt den Kompressionszylinder 8 in Einschaltstellung 16, in der das Schaltstück 3 in einer das Kontaktstück 1 mit dem Anschlußstück 2 verbindenden Position ist.

Im rückwärtigen Bereich des Druckgasschalters befindet sich ein Anker 20, der im Inneren 21 der rückwärtigen Fortsetzung 22 des Anschlußstücks 2 axial gleitbeweglich isoliert angeordnet ist. Der Anker 20 besteht aus ferromagnetischem Material und ist über eine Verbindungsstange 23 mit einem Antriebskolben 24 verbunden. Eine Positionierfeder 25 sorgt - soweit keine weiteren Krafteinwirkungen auf den Anker 20 bestehen - für die oberhalb der Mittellinie in Figur 1 gezeigte Ruhestellung des Ankers. Die Fortsetzung 22 des Anschlußstückes 2 ist als Stator 26 in Form einer Spule 27 ausgebildet, indem ein Abschnitt 28 des Anschlußstücks 22 in seiner Wandung von einem durchgehenden, schraubenartig gewundenen Radialschlitz 29 durchzogen ist. Die Windungen sind gegeneinander elektrisch gut isoliert.

Der Antriebskolben 24 begrenzt eine Kompressionskammer 30, die über ein Überströmrohr 31 in kommunizierender Verbindung mit einem Volumen V1 zwischen einem Führungsteil 32 und der dem Kompressionsraum 12 abgewandten Seite 33 des Kompressionskolbens 9 steht. Im Überströmrohr 31 ist eine Zugfeder 34 angeordnet, die mit einem Ende an dem der Kompressionskammer 30 zugewandten offenen Ende des Überströmrohrs 31 befestigt ist und mit ihrem anderen Ende an einer Anschlagführung 35 (Figur 6) fixiert ist. Die Zugfeder 34 dient als Positionierfeder, um den Kompressionskolben in die in der oberen Hälfte der Figur 1 gezeigte Ruhestellung zu bringen.

Bei einem erheblich über den Nennstrom ansteigenden Laststrom (Kurzschlußstrom oder Abschaltstrom) erzeugt der Stator 26 ein Magnetfeld, dessen Stärke ausreicht, den benachbart angeordneten Anker 20 in die Spule 27 entgegen der Kraft der Feder 25 hineinzuziehen (untere Hälfte der Figur 1, deren Schnittebene um 90° bezüglich der oberen Hälfte gemaß Figur 1 versetzt ist). Durch die damit verbundene Bewegung des Antriebskolbens 24 wird die Kompressionskammer 30 erheblich verkleinert, so daß der Kompressionskammerdruck pₖ erheblich ansteigt. Die Druckerhöhung in der Kompressionskammer beaufschlagt über das Überströmrohr 31 die Seite 33 des Kompressionskolbens 9. Der Kompressionskolben bewegt sich auf den Kompressionszylinder 8 zu, wodurch sich das Volumen V1 vergrößert und gleichzeitig der Kompressionsraum 12 auf das Volumen V2 verringert wird. Dadurch erfolgt eine erhebliche Druckerhöhung in dem Kompressionsraum 12. Bei Überschreiten eines höchstzulässigen Nennstroms (Abschaltstrom oder Kurzschlußstrom) öffnet anschließend der Schalter, und der Antrieb bewegt den Kompressionszylinder 8 in Richtung des Pfeils A. Beim Ablaufen des Schaltstücks 3 von dem festen Kontaktstück 1 zündet ein Lichtbogen zwischen dem Kontaktstück 1 und dem Schaltstück 3. Der Lichtbogen wird aufgrund des erhöhten Anfangsdrucks des Löschgases in dem Volumen V2 bereits zu Beginn besonders stark beblasen, was sich auf den Löschvorgang vorteilhaft auswirkt. Durch den vorab durch Ausnutzung der Überstromenergie erhöhten Löschgasanfangsdruck und den vorab bewegten Kompressionskolben 9 kann der von dem Antrieb zu leistende Kompressionszylinderhub entsprechend vermindert werden. Wie Figur 6 verdeutlicht, kann die Vorabbewegung des Kompressionszylinders durch eine Längsnut 40 als Anschlagführung begrenzt werden. Der Kompressionskolben kann in der vorgeschobenen Stellung zusätzlich verriegelt sein. Der Druck im Volumen V1 kann bei entsprechender Gestaltung der Kompressionskammer 30 auch bei vorgeschobenem Kompressionskolben 9 noch so hoch sein, daß die anschließende Kompressionszylinderbewegung durch den auf die weitere Abschlußscheibe 42 (Figur 2) des Führungsteils 32 wirkenden Druck unterstützt wird.

Nachfolgend werden anhand der Figuren 2 bis 5 die bei verschiedenen Schalterbetriebsfällen auftretenden Strömungsverhältnisse für das Löschgas erläutert. Der Boden des Führungsteils 32 enthält eine Abschlußscheibe 42 mit zumindest einem Ventil 43 (Figuren 2, 4). Das Ventil umfaßt federbeaufschlagte Führungsstifte 45.

Der Füllkörper 10 und der Kompressionskolben 9 bilden eine Einheit, die auf dem Führungsteil 32 (Figur 1) und bezüglich des Kompressionszylinders 8 gasdicht in axiale Richtung gleiten können und zumindest ein Ventil 50 (Figuren 3 und 5) enthalten (Darstellungen jeweils vergrößert).

Bei einem Ausschaltvorgang eines Laststroms ohne zur Ankerbewegung ausreichende Erregung des Stators 26 sind vor Bewegungsbeginn die Deckel 52, 53 der Ventile 43, 50 geschlossen. Die Führungsstifte 45 des Ventils 43 drücken gegen die Deckel 53 des Ventils 50. Nach Bewegungsbeginn sperrt das Ventil 50 mittels eingebauter Feder 54 das Volumen V2 gegen ein Überströmen von Löschgas von dem Volumen V2 in das Volumen V1. Demgemäß wird im Volumen V2 Löschgas komprimiert, während sich das zu vergrößernde Volumen V1 über das Ventil 43 füllt.

Bei einem Abschalt- oder Kurzschlußstrom ist wie vorstehend erläutert vor Bewegungsbeginn der Kompressionseinrichtung 14 bereits die Kompressionskammer 30 verkleinert und über das Überströmrohr 31 ein entsprechender Druck im Volumen V1 aufgebaut. Beide Ventile 43, 50 bleiben wegen des Drucks im Volumen V1 auf ihre Deckel 52, 53 (der Deckel 53 liegt auf der Fläche 55 auf) geschlossen und der Kompressionskolben 9 wird gegen die Rückstellkraft der Feder 34 wie vorstehend beschrieben unter Verminderung des Volumens V2 vorgeschoben. Nach Unterbrechung des Abschalt- bzw. Kurzschlußstroms wird der Anker 20 durch die Feder 25 in eine Ruhestellung zurückgeschoben und dort bedarfsweise verklinkt. Die Verklinkung wird durch die Gabel 6 erst wieder bei Erreichen der Einschaltstellung 16 gelöst, um zu verhindern, daß bei einer Einschaltung auf einen Kurzschluß über die Kompressionskammer 24 ein Druckaufbau erfolgt, der die Einschaltbewegung erschwert.

Beim Einschalten des Druckgasschalters ist das Ventil 43 geschlossen. Der im Volumen V1 aufgebaute Druck öffnet das Ventil 50 gegen die Schließkraft seiner Federn, so daß Löschgas vom sich verkleinernden Volumen V1 in das sich während des Einschaltens vergrößernde Volumen V2 überströmen kann. Das Ventil 50 wird erst bei Erreichen der Einschaltstellung 16 beispielsweise durch die Führungsstifte 45 des Ventils 43 in seine Schließposition entgegen der Kraft der Feder 54 gebracht.

## Patentansprüche

1. Elektrischer Druckgasschalter
- mit mindestens einem feststehenden Kontaktstück (1) und einem von einem Antrieb (7) bewegbaren Schaltstück (3),
- mit einer Kompressionseinrichtung (14) mit einem Kompressionskolben (9) und einem Kompressionszylinder (8), von denen wenigstens einer beim Ausschaltvorgang von dem Antrieb (7) aus einer Einschaltstellung (16) unter Verminderung eines von ihnen begrenzten Kompressionsraumes (12) verschiebbar ist, und
- mit einem Anker (20), der vom Magnetfeld eines abschaltstromerregbaren Stators (26) axialbewegbar ist, wobei
mit dem Anker (20) ein Antriebskolben (24) mechanisch verbunden ist, der eine Kompressionskammer (30) begrenzt, und wobei Anker (20) und Stator (26) derart angeordnet sind, daß das Magnetfeld bereits in der Einschaltstellung (16) der Kompressionseinrichtung (14) eine Ankerbewegung bewirkt,
**dadurch gekennzeichnet,** daß
die dem Kompressionsraum (12) abgewandte Seite (33) des Kompressionskolbens (9) mit dem Kompressionskammerdruck (pₖ) beaufschlagt ist, so daß eine Kompressionskammerdruckerhöhung eine Bewegung des Kompressionskolbens (9) in Richtung auf den Kompressionszylinder (8) bewirkt.

2. Druckgasschalter nach Anspruch 1,
**dadurch gekennzeichnet,** daß
der Stator (26) eine Spule (27) ist.

3. Druckgasschalter nach Anspruch 2,
**dadurch gekennzeichnet,** daß
die Spule (27) aus einem Abschnitt (28) eines Anschlußstücks (22) besteht, dessen Wandung von einem schraubenartig gewundenen Radialschlitz (29) durchzogen ist.

## Claims

1. Electrical gas-blast switch
- having at least one fixed contact part (1) and a switching part (3) which can be moved by a drive (7)
- having a compression device (14) having a compression piston (9) and a compression cylinder (8), of which at least one can be displaced during the opening procedure by the drive (7) from a closed position (16) with the reduction of a compression area (12) limited by them, and
- having an armature (20) which can be axially moved by the magnetic field of a stator (26) which can be excited by interrupting current, whereby
there is mechanically connected to the armature (20) a drive piston (24) which limits a compression chamber (30), and whereby the armature (20) and the stator (26) are arranged in such a way that the magnetic field effects an armature movement already in the closed position (16) of the compression device (14),
characterized in that the side (33) of the compression piston (9) directed away from the compression area (12) is loaded with the compression-chamber pressure (pₖ) so that an increase in the compression-chamber pressure effects a movement of the compression piston (9) in the direction of the compression cylinder (8).

2. Gas-blast switch according to claim 1,
characterized in that the stator (26) is a coil (27).

3. Gas-blast switch according to claim 2,
characterized in that the coil (27) comprises a section (28) of a connector (22), through the wall of which a radial slot (29) wound in screw-like manner passes.

## Revendications

1. Disjoncteur électrique à gaz comprimé
- comprenant au moins une pièce fixe de contact (1) et une pièce de commutation (3) mobile au moyen d'un entraînement (7) ;
- un dispositif de compression (14) présentant un piston de compression (9) et un cylindre de compression (8) parmi lesquels au moins l'un peut être déplacé à partir d'une position d'enclenchement (16) lors du processus de déclenchement, par le biais de l'entraînement (7), avec diminution d'une chambre de compression (12) qu'ils délimitent ; et
- un induit (20) pouvant être déplacé, dans le sens axial, par le champ magnétique d'un stator (26) excitable par un courant de rupture,
l'induit (20) étant relié mécaniquement à un piston d'entraînement (24) qui délimite un compartiment de compression (30), et l'induit (20) et le stator (26) étant agencés de telle sorte que le champ magnétique provoque un mouvement de l'induit dès la position d'enclenchement (16) du dispositif de compression (14),
caractérisé par le fait que
la face (33) du piston de compression (9), tournée à l'opposé de la chambre de compression (12), est soumise à la pression (pₖ) régnant dans le compartiment de compression, de façon telle qu'un accroissement de la pression dans le compartiment de compression provoque un mouvement du piston de compression (9) en direction du cylindre de compression (8).

2. Disjoncteur à gaz comprimé selon la revendication 1,
caractérisé par le fait que
le stator (26) est une bobine (27).

3. Disjoncteur à gaz comprimé selon la revendication 2,
caractérisé par le fait que
la bobine (27) est constituée d'une partie (28) d'une pièce de raccordement (22), dont la paroi est traversée par une fente radiale (29) s'enroulant en hélice.
